# FASCICULE DE BREVET EUROPEEN

(11) **EP 1 771 341 B1**
(45) Date de publication et mention de la délivrance du brevet: **09.09.2009**
(21) Numéro de dépôt: 05793049.7
(22) Date de dépôt: 27.07.2005
(51) Int. Cl.: B65D 5/20, B65D 85/34

(54) **BARQUETTE EN BOIS DEROULE DE FORME OCTOGONALE**
ACHTECKIGE FURNIERPLATTE
OCTAGONAL VENEER TRAY

(30) Priorité: 27.07.2004 FR 0408292
(43) Date de publication de la demande: 11.04.2007
(73) Titulaire: Bouton-Hugues, Philippe, 45240 Menestreau-en-Villette (FR)
(72) Inventeur: Bouton-Hugues, Philippe, 45240 Menestreau-en-Villette (FR)
(74) Mandataire: Novagraaf IP
(86) Numéro de dépôt international: PCT/FR2005/001956
(87) Numéro de publication internationale: WO 2006/018541

(56) Documents cités:
- FR-A- 2 336 042
- FR-A- 2 700 314

## Description

La présente invention concerne un nouveau conditionnement en bois déroulé.

On connaît dans l'état de la technique des barquettes en bois formées en bois déroulé, notamment en peuplier déroulé. Elles sont réalisées par pliage d'une découpe et collage des pattes pour former des conditionnements rectangulaires.

C'est le cas notamment de la barquette décrite dans le document FR 2 700 314, et telle que définie dans le préambule de la revendication 1.

Les formes des barquettes sont limitées par les caractéristiques du bois déroulé, présentant des fibres qui conduisent à des risques de ruptures en cas de pliage avec un angle de faible rayon. Par ailleurs, les variations dimensionnelles en fonction du degré d'humidité limitent également les formes réalisables.

Le but de la présente invention est de proposer une barquette de forme nouvelle, compatible avec une fabrication par pliage et assemblage d'une feuille de bois déroulé.

A cet effet, l'invention concerne plus particulièrement une barquette en bois déroulé caractérisée en ce en ce qu'elle présente une section octogonale, constitué par un fond présentant la forme générale d'une croix, dont deux bras constituent deux des côtés des barquettes, les deux autres bras étant prolongés latéralement par des sections formant les parois latérales de la barquette après mise en forme.

De préférence, lesdits deux bras constituant les côtés des barquettes s'étendent dans le sens des fibres du bois.

Avantageusement, lesdits bras constituant les côtés des barquettes présentent au moins une ligne prérainée perpendiculaires au sens de fibres, pour permettre la mise en forme.

Selon une variante, lesdits bras constituant les côtés des barquettes présentent deux lignes prérainées perpendiculaires au sens de fibres, pour permettre la mise en forme.

La barquette comporte de préférence trois paires de côtés opposés au moins présentant la même dimension mesurée sur le bord supérieur.

Avantageusement ; les bras prolongés par les côtés présentent de part et d'autre deux pattes séparées par des lignes prérainées, lesdites pattes formant deux côtés adjacents après solidarisation avec les bras formant les deux autres côtés.

Selon une variante, les bras prolongés latéralement sont plus longs que les bras formant les côtés, avant séchage du bois.

Les pattes et les bras sont assemblés par encliquetage des côtés, collage, agrafage ou couture.

Selon un mode de réalisation préféré, la différence de longueur entre les deux bras est comprise entre 3% et 10%.

L'invention sera mieux comprise à la lecture de la description qui suit, correspondant à des exemples non limitatifs de réalisation, où :
- la figure 1 représente un exemple de réalisation d'une barquette octogonale régulière
- la figure 2 représente un exemple de réalisation d'une barquette octogonale irrégulière
- la figure 3 représente une barquette mise en forme en vue de dessus
- la figure 4 représente une barquette mise en forme en vue de dessous.

La figure 1 représente une première variante de réalisation d'une barquette selon l'invention. Elle est formée à partir d'une feuille de peuplier déroulé, découpée à l'aide d'une matrice. La découpe présente la forme générale d'une croix, avec un fond (1) de forme octogonal, prolongé par une première paire de bras (2, 3) dont l'axe médian (10) s'étend parallèlement à l'axe des fibres du bois, et par une deuxième paire de bras (4, 5) dont l'axe médian (20) s'étend perpendiculairement à l'axe des fibres du bois.

Les premiers bras (2, 3) sont articulés par rapport au fond (1) grâce à deux séries de découpes à mi-chair (21, 31) et (22, 32). Les pattes (2, 3) présentent ainsi une première paire de facettes (23, 33) qui formeront des pans coupés lorsque la barquette sera mise en forme, et une deuxième paire de facettes (24, 34) formant deux côtés opposés de la barquette.

Le fond (1) est prolongé, selon la direction parallèle aux fibres du bois, par deux pattes (4, 5) qui sont prolongées de part et d'autre par des sections (41, 42, 51, 52). Ces sections viendront former quatre des côtés de la barquette après mise en forme, deux côtés supplémentaires étant formés par l'extrémité des pattes (4, 5). Les sections (51, 52) et (41, 42) sont délimitées de part et d'autre par des découpes à mi-chair (45 à 48 et 55 à 58), orientées perpendiculairement aux fibres du bois. Les découpes consécutives (45, 47), (46, 48), (55, 57), et (56, 58) ne sont pas tout à fait parallèles, mais forment un angle d'environ 18° entre elles.

Les extrémités (53, 54, 43, 44) sont solidarisées avec les côtés (24, 34) après mise en forme, et maintenues par collage, agrafage, couture, encliquetage ou tout autre moyen.

Selon une variante de réalisation, les côtés du fond qui ne sont pas prolongés par des pattes (2, 3, 4, 5) présentent des découpes convexes (6 à 9) évitant une déchirure du bois lors de la mise en forme.

Pour compenser le rétrécissement du bois lors du séchage, le fond présente une dimension L1 mesurée avant séchage entre les lignes imaginaires (49, 59) délimitant le bord inférieur des côtés (4, 5) inférieure à L2, où L2 représente la distance entre les lignes de pliure (22, 32) délimitant le bord inférieur des côtés (24, 34). La différence de longueur est d'environ 5%. Cette différence de longueur apparaît dans la zone (40, 50) s'étendant entre la ligne prérainée (49, 59) et le fond (1). La longueur de cette zone (40, 50) est supérieure à la longueur de la zone homologue comprise entre les lignes (22, 32) et le fond (1).

A titre d'exemple, les côtés de la barquette sont formés par les parties (52, 5, 51, 24, 41, 4, 42) présentant chacune une largeur de 60 millimètres.

La figure 2 représente une variante de barquette en forme d'octogone irrégulier. Les pattes (4, 5) sont plus larges que les parties (51, 52, 41, 42) constituant les côtés complémentaires.

Les figures 3 et 4 représentent des vues de la barquette mise en forme respectivement en vue de dessus et en vue de dessous.

La barquette est représentée lorsque le bois présente encore un fort degré d'humidité, généralement juste après l'opération de mise en forme. La mise en forme est réalisée à l'aide d'un outil comportant une matrice bombée, présentant une surface correspondant sensiblement à la surface du fond (1), et des éléments d'appui qui viennent replier les bras (2 à 4) et les prolongements latéraux de ces bras. Une contre-matrice est placée à l'intérieur de la barquette et sert d'appui pour recevoir les bras et leurs prolongements, jusqu'à l'assemblage complet.

Le fond (1) présente une forme bombée avec deux bourrelets (70, 71) résorbant l'excès de longueur selon la direction parallèle aux fibres, entre le fond (1) et le bras (4) d'une part, et entre le fond (1) et le bras (5) d'autre part.

## Revendications

1. Barquette en bois déroulé présentant une section octogonale **caractérisée en ce qu'**elle est constituée par un fond (1) présentant la forme générale d'une croix, prolongé par une première paire de bras (2, 3) constituant deux des côtés de la barquette dont l'axe médian (10) s'étend parallèlement à l'axe des fibres du bois et par une seconde paire de bras (4, 5) dont l'axe médian (20) s'étend perpendiculairement à l'axe des fibres du bois et qui se prolonge latéralement par des sections (41, 42, 51, 52) formant les parois latérales de la barquette après mise en forme.

2. Barquette en bois déroulé selon la revendication 1, **caractérisée en ce que** lesdits bras constituant les côtés des barquettes présentent au moins une ligne prérainée (22, 23, 32, 33) perpendiculaire au sens de fibres, pour permettre la mise en forme.

3. Barquette en bois déroulé selon la revendication 2, **caractérisée en ce que** lesdits bras (2, 3) constituant les côtés des barquettes présentent deux lignes prérainées (22, 23, 32, 33) perpendiculaires au sens des fibres, pour permettre la mise en forme.

4. Barquette en bois déroulé selon l'une quelconque des revendications précédentes, **caractérisée en ce qu'**au moins trois paires de côtés opposés (4, 5, 41, 51, 42, 52) présentent la même dimension mesurée sur le bord supérieur.

5. Barquette en bois déroulé selon l'une quelconque des revendications précédentes, **caractérisée en ce que** les bras (4 , 5) prolongés par les sections (41, 42, 51, 52) présentent de part et d'autre deux pattes (43, 44, 53, 54) séparées par des lignes prérainées (47, 48, 57, 58), lesdites pattes formant deux côtés adjacents après solidarisation avec les bras formant les deux autres côtés.

6. Barquette en bois déroulé selon l'une quelconque des revendications précédentes, **caractérisée en ce que** les bras (4, 5) prolongés latéralement sont plus longs que les bras (2, 3) formant les côtés, avant séchage du bois.

7. Barquette en bois déroulé selon l'une quelconque des revendications précédentes, **caractérisée en ce que** la différence de longueur entre les deux bras (4, 5) est comprise entre 3% et 10% de la longueur totale selon l'axe médian (20) de la deuxième paire de bras (4, 5).

8. Barquette en bois déroulé selon l'une quelconque des revendications précédentes, **caractérisée en ce que** les sections (43, 53), (44, 54) sont solidarisées avec les côtés respectivement (24, 34) par collage.

9. Barquette en bois déroulé selon l'une quelconque des revendications 1 à 7, **caractérisée en ce que** les sections (43, 53), (44, 54) sont solidarisées avec les côtés respectivement (24, 34) par agrafage.

10. Barquette en bois déroulé selon l'une quelconque des revendications 1 à 7, **caractérisée en ce que** les sections (43, 53), (44, 54) sont solidarisées avec les côtés respectivement (24, 34) par couture.

11. Barquette en bois déroulé selon l'une quelconque des revendications 1 à 7, **caractérisée en ce que** les sections (43, 53), (44, 54) sont solidarisées avec les côtés respectivement (24, 34) par encliquetage.

## Claims

1. A peeled wood pack having an octagonal section, **characterized in that** it is made up of a bottom (1) having the general shape of a cross, extended by a first pair of arms (2, 3) forming two of the sides of the pack, the centre line (10) of which extends parallel to the axis of the wood fibres and by a second pair of arms (4, 5) the centre line (20) of which extends perpendicularly to the axis of the wood fibres and which is laterally extended by sections (41, 42, 51, 52) forming the side walls of the pack after the shaping thereof.

2. A peeled wood pack according to claim 1, **characterized in that** said arms making up the sides of the packs have at least one pre-notched line (22, 23, 32, 33) perpendicular to the direction of the fibres, to enable the shaping thereof.

3. A peeled wood pack according to claim 2, **characterized in that** said arms (2, 3) making up the sides of the packs have two pre-notched lines (22, 23, 32, 33) perpendicular to the direction of the fibres, to enable the shaping thereof.

4. A peeled wood pack according to any one of the preceding claims, **characterized in that** at least three pairs of opposite sides (4, 5, 41, 51, 42, 52) have the same dimension as measured on the upper edge.

5. A peeled wood pack according to any one of the preceding claims, **characterized in that** the arms (4, 5) extended by the sections (41, 42, 51, 52) have, on either side, two tabs (43, 44, 53, 54) separated by pre-notched lines (47, 48, 57, 58), said tabs forming two adjacent sides, when being made integral with the arms forming the other two sides.

6. A peeled wood pack according to any one of the preceding claims, **characterized in that** the laterally extended arms (4, 5) are longer than the arms (2, 3) forming the sides, prior to the drying of the wood.

7. A peeled wood pack according to any one of the preceding claims, **characterized in that** the difference in length between the two arms (4, 5) is between 3% and 10% of the total length along the centre line (20) of the second pair of arms (4, 5).

8. A peeled wood pack according to any one of the preceding claims, **characterized in that** the sections (43, 53), (44, 54) are made integral with the sides, respectively (24, 34), by gluing.

9. A peeled wood pack according to any one of claims 1 to 7, **characterized in that** the sections (43, 53), (44, 54) are made integral with the sides, respectively (24, 34), by staple fastening.

10. A peeled wood pack according to any one of claims 1 to 7, **characterized in that** the sections (43, 53), (44, 54) are made integral with the sides, respectively (24, 34), by sewing.

11. A peeled wood pack according to any one of the preceding claims, **characterized in that** the sections (43, 53), (44, 54) are made integral with the sides, respectively (24, 34), by snapping.

## Patentansprüche

1. Auseinander gefaltetes Holzschälchen, das einen achteckigen Abschnitt aufweist, **dadurch gekennzeichnet, dass** es durch einen Boden (1) gebildet wird, der die allgemeine Form eines Kreuzes aufweist, der durch ein erstes Armpaar (2, 3) verlängert wird, welches zwei der Seiten des Schälchens bildet, deren mediane Achse (10) sich parallel zu der Achse der Fasern des Holzes erstreckt, und durch ein zweites Armpaar (4, 5), dessen mediane Achse (20) sich lotrecht zur Achse der Fasern des Holzes erstreckt und die sich lateral durch Abschnitte (41, 42, 51, 52) verlängert, die die Seitenwände des Schälchens nach der Formgebung bilden.

2. Auseinander gefaltetes Holzschälchen gemäß Anspruch 1,
**dadurch gekennzeichnet, dass** die genannten Arme, die die Seiten der Schälchen bilden, wenigstens eine vorgerillte Linie (22, 23, 32, 33) aufweisen, die lotrecht zur Faserrichtung verläuft, um die Formgebung zu ermöglichen.

3. Auseinander gefaltetes Holzschälchen gemäß Anspruch 2,
**dadurch gekennzeichnet, dass** die genannten Arme (2, 3), die die Seiten der Schälchen bilden, zwei vorgerillte Linien (22, 23, 32, 33) aufweisen, die lotrecht zur Richtung der Fasern verlaufen, um die Formgebung zu ermöglichen.

4. Auseinander gefaltetes Holzschälchen gemäß einem der vorherigen Ansprüche, **dadurch gekennzeichnet, dass** wenigstens drei einander gegenüberliegende Paare (4, 5, 41, 51, 42, 52) dieselbe, auf dem oberen Rand gemessene Abmessung aufweisen.

5. Auseinander gefaltetes Holzschälchen gemäß einem der vorherigen Ansprüche, **dadurch gekennzeichnet, dass** die Arme (4, 5), die von den Abschnitten (41, 42, 51, 52) verlängert werden, auf jeder Seite zwei Klappen (43, 44, 53, 54) aufweisen, die durch vorgerillte Linien (47, 48, 57, 58) getrennt werden, wobei die genannten Klappen nach der festen Befestigung mit den Armen, die die zwei anderen Seiten bilden, zwei aneinander angrenzende Seiten bilden.

6. Auseinander gefaltetes Holzschälchen gemäß einem der vorherigen Ansprüche, **dadurch gekennzeichnet, dass** die Arme (4, 5), die lateral verlängert werden, vor dem Trocknen des Holzes länger sind als die Arme (2, 3), die die Seiten bilden.

7. Auseinander gefaltetes Holzschälchen gemäß einem der vorherigen Ansprüche, **dadurch gekennzeichnet, dass** der Längenunterschied zwischen den zwei Armen (4, 5) zwischen 3 % und 10 % der Gesamtlänge gemäß der medianen Achse (20) des zweiten Armpaars (4, 5) inbegriffen ist.

8. Auseinander gefaltetes Holzschälchen gemäß einem der vorherigen Ansprüche, **dadurch gekennzeichnet, dass** die Abschnitte (43, 53), (44, 54) jeweils mit den Seiten (24, 34) durch Verklebung fest verbunden sind.

9. Auseinander gefaltetes Holzschälchen gemäß Anspruch 1 bis 7, **dadurch gekennzeichnet, dass** die Abschnitte (43, 53), (44, 54) jeweils mit den Seiten (24, 34) durch Verklammerung fest verbunden sind.

10. Auseinander gefaltetes Holzschälchen gemäß Anspruch 1 bis 7, **dadurch gekennzeichnet, dass** die Abschnitte (43, 53), (44, 54) jeweils mit den Seiten (24, 34) durch Vernähen fest verbunden sind.

11. Auseinander gefaltetes Holzschälchen gemäß Anspruch 1 bis 7, **dadurch gekennzeichnet, dass** die Abschnitte (43, 53), (44, 54) jeweils mit den Seiten (24, 34) durch Verklippen fest verbunden sind.
